# EUROPÄISCHE PATENTSCHRIFT

(11) **EP 3 107 695 B1**
(45) Veröffentlichungstag und Bekanntmachung des Hinweises auf die Patenterteilung: **13.11.2019**
(21) Anmeldenummer: 15704998.2
(22) Anmeldetag: 10.02.2015
(51) Int. Cl.: B25D 17/08

(54) **WERKZEUGHALTER**
TOOL HOLDER
PORTE-OUTIL

(30) Priorität: 20.02.2014 EP 14155949
(43) Veröffentlichungstag der Anmeldung: 28.12.2016
(73) Patentinhaber: Hilti Aktiengesellschaft, 9494 Schaan (LI)
(72) Erfinder: HAUPTMANN, Udo, 86899 Landsberg (DE); STROISSNIGG, Horst, 86932 Pürgen (DE); MEIXNER, Ralf, 87656 Germaringen (DE)
(74) Vertreter: Hilti Aktiengesellschaft Corporate Intellectual Property
(86) Internationale Anmeldenummer: PCT/EP2015/052731
(87) Internationale Veröffentlichungsnummer: WO 2015/124459

(56) Entgegenhaltungen:
- EP-A1- 0 013 646
- EP-A1- 2 883 662
- EP-A2- 0 029 968
- EP-A2- 0 974 429
- US-A- 5 016 892
- US-B2- 7 338 051

## Beschreibung

### GEBIET DER ERFINDUNG

Die vorliegende Erfindung betrifft einen Werkzeughalter gemäß dem Oberbegriff des Anspruchs 1 für eine drehende und meißelnde Handwerkzeugmaschine, insbesondere einen Kombihammer. Ein solcher Werkzeughalter ist aus der US 7,338,051 bekannt.

US 7,338,051 beschreibt einen Werkzeughalter für einen Kombihammer. Der Werkzeughalter hat einen rohrförmigen Grundkörper, in dessen Innenraum der Bohrer aufgenommen längs seiner Achse beweglich ist. Verriegelungselemente greifen in den Innenraum ein und sichern den Bohrer gegen ein Herausfallen. Zudem hat der Werkzeughalter Stege, welche in korrespondierende Nuten des Bohrers eingreifen, um ein Drehmoment von dem Werkzeughalter auf den Bohrer zu übertragen. Die Stege sind aus einem Hartmetall und werden als Einsätze in den Grundkörper eingesetzt. Die Befestigung der Stege erfolgt in überlappenden Bohrungen in dem Grundkörper, eine Fixierung kann per Kleben, Presssitz, Löten oder Schweißen erfolgen. Die Verwendung von Stegen aus Hartmetall führt zu einem sehr hohen Verschleiß der Bohrer. Endstücke der Stege verkanten in Längsnuten der Bohrer und schlagen diese aus.

### OFFENBARUNG DER ERFINDUNG

Der erfindungsgemäße Werkzeughalter ist durch die Merkmale des Anspruchs 1 definiert und ist für eine drehende und meißelnde Handwerkzeugmaschine, z.B. einen Kombihammer vorgesehen. Eine hohle Spindel umgibt koaxial zu einer Arbeitsachse einen Aufnahmeraum zum Aufnehmen eines Werkzeugs. Die Spindel weist in radialer Richtung wenigstens eine Aussparung auf. Ein Einsatz ist längs einer radialen Richtung in die Aussparung eingesetzt. Der Einsatz weist einen in der radialen Richtung in den Aufnahmeraum vorstehenden Steg auf. Eine Rinne ist innerhalb der Aussparung angeordnet und verläuft längs der Arbeitsachse. Die Rinne ist in den Aufnahmeraum geöffnet und wird durch den Einsatz und eine Innenfläche der Aussparung begrenzt. Der Einsatz wird in der Aussparung eingelötet. Die jeweiligen Kontaktflächen von Einsatz und Aussparung sollen dabei vollständig mit dem Lot benetzt werden, andernfalls ist die Fügezone geschwächt. Dies kann in einfacher Weise durch einen Überschuss an Lot erreicht werden. Die erfindungsgemäße Rinne verringert zwar die Kontaktflächen und schwächt dadurch die Stärke der Anbindung, jedoch fungiert die Rinne als zuverlässige Barriere für das flüssige Lot. Das Löten kann ohne Überschuss erfolgen.

Eine Ausgestaltung sieht vor, dass der Steg gegenüber der vertikalen Richtung geneigte Seitenflächen aufweist, welche teilweise in die Aussparung hineinragen und innerhalb der Aussparung durch die Rinne von der Spindel beabstandet sind. Der in den Aufnahmeraum ragende Teil der Seitenflächen kann eine Höhe aufweisen, welche zwischen 50 % und 75 % der Gesamthöhe des Stegs beträgt. Der in radialer Richtung monoton zunehmende Querschnitt des Einsatzes bis zu der Fügezone ist geeignet die hohen mechanischen Scherbelastungen des Stegs in die Spindel einzuleiten.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Kombihammer
- Fig. 2: einen Werkzeughalter,
- Fig. 3: den Werkzeughalter im Querschnitt der Ebene III-III;
- Fig. 4: einen Einsatz in Draufsicht;
- Fig. 5: eine Aussparung für den Einsatz in der Ebene V-V;
- Fig. 6: der Einsatz in der Aussparung

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt als Beispiel einer meißelnden Handwerkzeugmaschine schematisch einen Kombihammer **1.** Der Kombihammer **1** hat einen Werkzeughalter **2,** in welchen ein Schaftende **3** eines Werkzeug, z.B. eines des Hammerbohrers **4,** eingesetzt werden kann. Einen primären Antrieb des Kombihammers **1** bildet ein Motor **5,** welcher ein Schlagwerk **6** und eine Abtriebswelle **7** antreibt. Ein Anwender kann den Kombihammer **1** mittels eines Handgriffs **8** führen und mittels eines Systemschalters **9** den Kombihammer **1** in Betrieb nehmen. Im Betrieb dreht der Kombihammer **1** den Hammerbohrer **4** kontinuierlich um eine Arbeitsachse **10** und kann dabei den Hammerbohrer **4** in Schlagrichtung **11** längs der Arbeitsachse **10** in einen Untergrund schlagen. Das Schlagwerk **6** ist vorzugsweise ein motorgetriebenes pneumatisches Schlagwerk **6.** Ein Schläger **12** ist über eine Luftfeder **13** an einen von dem Motor **5** längs einer Arbeitsachse **10** hin- und herbewegten Erregerkolben **14** angekoppelt. Der Schläger **12** schlägt unmittelbar oder mittelbar durch einen Döpper **15** auf das Schaftende **3.**

Der Werkzeughalter **2** ist im Detail in Fig. 2 in einem Längsschnitt und in einem Querschnitt in Fig. 3 dargestellt. Fig. 6 zeigt einen Detailausschnitt in der Ebene V-V. Der Werkzeughalter **2** hat eine von der Abtriebswelle **7** angetriebene hohle Spindel **16** (Grundkörper) mit einem Aufnahmeraum **17** für das Werkzeug **4.** Der Hammerbohrer **4** kann durch eine abtriebsseitige Öffnung **18** in Einsetzrichtung (entgegen der Schlagrichtung **11**) in den Aufnahmeraum **17** eingesetzt werden. Der Aufnahmeraum **17** ist vorzugsweise komplementär zu dem Schaftende **3,** z.B. zylindrisch ausgebildet.

Eine lösbare Verriegelung des mit Verriegelungsnuten versehenen Hammerbohrers **4** in dem Aufnahmeraum **17** erfolgt mittels Sperrkörpern, hier beispielsweise mit Klinken **19.** Die Klinken **19** sind in Langlöcher **20** in einer Wand der hohlen Spindel **16** eingesetzt. Ein radiale Hemmung der Klinken **19** erfolgt durch einen Verriegelungsring **21,** an welchem radial von innen anliegend die Klinken **19** teilweise in den Aufnahmeraum **17** hineinragen. Der in den Aufnahmeraum **17** hineinragende Teil der Klinken **19** kann in die Verriegelungsnut des Werkzeugs **4** eingreifen. Ein federbelasteter Schieber **22** hält die Klinken **19** innerhalb des Verriegelungsrings **21,** d.h. axial mit dem Verriegelungsring **21** überlappend. Beim Einsetzen des Hammerbohrers **4** werden die Klinken **19** gegen den federbelasteten Schieber **22** verschoben und gelangen aus dem Eingriff mit dem Verriegelungsring **21.** Die Klinken **19** können radial ausweichen und den Aufnahmeraum **17** freigeben. Die Klinken **19** können durch eine Betätigungshülse **23** gegen den federbelasteten Schieber **22** verschoben werden, wodurch die radiale Hemmung der Klinken **19** aufgehoben wird und der Hammerbohrer **4** entnehmbar ist.

Die Drehbewegung der hohlen Spindel **16** werden über in den Aufnahmeraum **17** ragende Stege **24** auf den Hammerbohrer **4** übertragen. Die beispielhafte Ausgestaltung des Werkzeughalters **2** hat einen Steg **24.** Alternative Werkzeughalter **2,** insbesondere für Hammerbohrer großer Durchmesser können zwei oder mehr Stege **24** aufweisen. Der Steg **24** ist längs der Arbeitsachse **10** auf der Höhe der Langlöcher **20** für die Klinken **19.** Der Steg **24** ist der in den Aufnahmeraum **17** überstehende Teil eines Einsatzes **25.** Der Einsatz **25** hat den Steg **24** und einen Sockel **26.** Die hohle Spindel **16** hat für jeden Steg **24** eine Aussparung **27,** in welche der Sockel **26** in radialer Richtung **28** eingelegt ist. Die Aussparung **27** ist komplementär zu dem Sockel **26.** Der Sockel **26** ist durch Löten in der Aussparung **27** dauerhaft fixiert. Der gesamt Einsatz **25** ist vorzugsweise monolithisch, d.h. aus einem Material und ohne Fügezonen zusammenhängend. Der Einsatz **25** kann aus einem Werkzeugstahl hergestellt sein. Die hohle Spindel **16** ist aus einem anderen Material, z.B. aus einem niedrig legierten Stahl hergestellt.

Der Steg **24** hat einen Hauptabschnitt **29.** Der Hauptabschnitt **29** überträgt im Wesentlichen das gesamte Drehmoment auf den Kombihammer **1.** Die freiliegenden Außenflächen, insbesondere eine Dachfläche **30** und zwei Seitenflächen **31,** des Hauptabschnitts **29** sind zu der Arbeitsachse **10** parallel. Die Außenflächen begrenzen einen trapezförmigen Querschnitt, der längs der Arbeitsachse **10** über die gesamte Länge des Hauptabschnitts **29** konstant ist. Die Dachfläche **30** ist senkrecht zu einer radialen Richtung **28** (vertikale Richtung). Die Seitenflächen **31** grenzen vorzugsweise an die gegenüberliegenden Längskanten der Dachfläche **30** an. Die Seitenflächen **31** sind gegenüber der vertikalen Richtung **28** um einen Winkel **32** geneigt, und sind vorzugsweise zueinander zwischen 20 Grad und 40 Grad geneigt. Der Steg **24** ist damit vorzugsweise an seiner Bodenfläche, d.h. auf dem Sockel **26,** breiter als an der Dachfläche **30.** Eine mittlere Breite **33** des Steges **24** ist etwa gleich, z.B. um weniger als 20 % verschieden, zu der Höhe **34** des Steges **24.** Eine Länge **35** des Hauptabschnitts **29** ist wenigstens das Dreifache der Höhe **34.** Der Steg **24** muss ausreichend lang für die Übertragung des Drehmoments auf den Bohrer **4** sein.

Der Steg **24** hat einen hinteren Abschnitt **36,** der in Schlagrichtung **11** nach dem Hauptabschnitt **29** angeordnet ist. Der hintere Abschnitt **36** hat eine Stirnfläche **37,** welche in Schlagrichtung **11** weist. Die Stirnfläche **37** ist vorzugsweise trapezförmig. Die Normale der Stirnfläche **37** liegt in einer Ebene aufgespannt von der Arbeitsachse **10** und der vertikalen Richtung **28.** Die beispielhafte Stirnfläche **37** ist nicht senkrecht zu der Arbeitsachse **10** sondern zwischen 70 Grad und 80 Grad geneigt. Die Stirnfläche **37** ist vorzugsweise eben. Die Stirnfläche **37** ist etwas schmaler als der Hauptabschnitt **29,** d.h. kleiner als der trapezförmige Querschnitt. Eine Breite **38** des Stirnfläche **37** am Sockel **26** liegt zwischen 80 % und 90 % der Breite **33** des Querschnitts an dem Sockel **26.**

Zwei gegenüberliegende Einlaufflächen **39** grenzen seitlich an die Stirnfläche **37** an. Die Einlaufflächen **39** verbinden die Stirnfläche **37** mit den Seitenflächen **31.** Die ebenen Einlaufflächen **39** sind gegenüber den Seitenflächen **31** etwas geneigt, vorzugsweise zwischen 2 Grad und 10 Grad. Die Einlaufflächen **39** reichen vorzugsweise von dem Sockel **26** bis zu der Dachfläche **30.** Eine Länge **40** der Einlaufflächen **39** entspricht etwa dem Abstand der beiden Einlaufflächen **39,** d.h. der Breite **33** des Steges **24.**

Der beispielhafte Sockel **26** besteht im Wesentlichen aus einem länglichen quaderförmigen Mittelstück **41.** Die Längsenden des Mittelstücks **41** sind von halbzylindrischen Endstücken **42** abgeschlossen. Die Seitenflächen **43** des Mittelstücks **41** sind vorzugsweise zueinander parallel. Die Seitenflächen **43** verlaufen parallel zu den Seitenflächen **31** des Stegs **24** und sind in der Spindel **16** parallel zu der Arbeitsachse **10** angeordnet. Die Seitenflächen **43** des Sockels sind vorzugsweise länger als der Steg **24** oder zumindest als die Seitenflächen **31** des Stegs **24.** Die Endstücke **42** überragen den Steg **24** längs der Arbeitsachse **10.** Die Breite **44** des Sockels **26,** d.h. der Abstand der Seitenflächen **43,** ist größer als die Breite **33** des Stegs **24.** Der Sockel **26** überragt den Steg **24** in Umfangsrichtung **45.** Der Sockel **26** kann von der Seitenfläche **43** seitlich vorstehende Vorsprünge **46** aufweisen, welche die Breite **44** des Sockels **26** vergrößern. Die Vorsprünge **46** sind entsprechend in Umfangsrichtung **45** um die Arbeitsachse **10** orientiert. Die Abmessung der Vorsprünge **46** längs der Seitenfläche **43,** d.h. längs der Arbeitsachse **10,** ist geringer als 10 % der Länge der Seitenflächen **43.**

Die Aussparung **27** in der Spindel **16** hat zwei parallel verlaufende Innenflächen **47** (Fig. 5). Der Abstand **48** der Innenflächen **47** ist gleich der Breite **44** des Sockels **26.** Eine Länge der Innenflächen **47** ist gleich der Länge der Seitenflächen **43** des Sockels **26.** Halbzylindrische Enden schließen die Aussparung **27** längs der Arbeitsachse **10** ab, welche komplementär zu den Endstücken **42** des Sockels **26** sind. Der Sockel **26** ist längs der Arbeitsachse **10** und in Umfangsrichtung **45** formschlüssig in der Aussparung **27** gefangen. Zwischen den Innenflächen **47** und den Seitenflächen **43** des Sockels **26** ist ein Lot eingebracht, um den Einsatz **25** in der vertikalen Richtung **28** zu fixieren.

Die Aussparung **27** durchbricht die hohle Spindel **16** längs der vertikalen Richtung **28.** Die Höhe der Aussparung **27** ist daher gleich der Wandstärke **49** der hohlen Spindel **16.** Die Aussparung **27** verjüngt sich in Richtung **28** zu der Arbeitsachse **10** soweit, dass der Sockel **26** in einem Abstand **50** von der Führungsfläche **51** gehalten ist. Die beispielhafte Aussparung **27** hat zwei gegenüberliegende Stufen **52,** welche in Richtung **28** zu Arbeitsachse **10** an die parallelen Innenflächen **47** angrenzen. Der Abstand **53** der Stufen **52** zueinander ist geringer als die Breite **44** des Sockels **26** und zudem gleich oder größer als die Breite **33** des Stegs **24.** Der Sockel **26** liegt in Richtung **28** zu der Arbeitsachse **10** an den Stufen **52** an. Der Sockel **26** ist entsprechend von der zylindrischen Innenfläche **51** des Aufnahmeraums **17** (Führungsfläche) beabstandet. Der Sockel **26** hat beispielsweise eine Höhe **54,** welche geringer als die Wandstärke **49** ist, und ist vollständig in der Aussparung **27** aufgenommen.

Der Steg **24** ragt mit seinen geneigten Seitenflächen **31** teilweise in die Aussparung **27** hinein. Der in den Aufnahmeraum **17** ragende Teil des Stegs **24** hat eine Höhe **55,** die zwischen 50 % und 80 % der Gesamthöhe **34** des Stegs **24** beträgt. Der in der Aussparung **27** liegende Teil hat eine Höhe **50,** die dem Abstand des Sockels **26** von der Führungsfläche **51** des Aufnahmeraums **17** entspricht.

Die Stufen **52** haben einander zugewandte Innenflächen **56,** welche längs der vertikalen Richtung **28** bis zu der Führungsfläche **51** reichen. Die beispielhaften Innenflächen **47** sind zu der vertikalen Richtung **28** parallel. Zwischen den geneigten Seitenflächen **31** der Stege **24** und den Innenflächen **56** der Stufen **52** sind zwei Rinnen **57** ausgebildet. Die Rinnen **57** haben einen dreiecksförmigen Querschnitt und verlaufen parallel zu dem Steg **24,** d.h. parallel zu der Arbeitsachse **10.** Die Länge der Rinnen **57** entspricht vorzugsweise der Länge **35** des Stegs **24.** Die Rinne **57** ist zu dem Aufnahmeraum **17** geöffnet. Die Öffnungsweite **58** liegt im Bereich zwischen 0,3 mm (Millimeter) und 0,6 mm. Die Öffnungsweite **58** ist der Abstand von der Kante **59** der Aussparung **27** an der Führungsfläche **51** zu der Seitenfläche **31** des Stegs **24.** Die Höhe oder Tiefe **50** der Rinne **57** ist gleich dem Abstand des Sockels **26** von der Führungsfläche **51.** Die Tiefe **50** ist wenigstens gleich der Öffnungsweite **58.** Die Rinne **57** bildet einen Luftspalt zwischen dem Einsatz **25** und der Spindel **16.**

Die zylindrischen Endstücke **42** des Sockels **26** sind vorzugsweise gegenüber der Führungsfläche **51** entgegen der vertikalen Richtung **28** in der Aussparung **27** versenkt. Der vertikale Abstand ist vorzugsweise gleich der Tiefe **50** der Rinnen **57.**

Die Innenflächen **56** der Stufen **52** können zueinander derart geneigt sein, dass sich ihr Abstand **53** in Richtung **28** zu der Arbeitsachse **10** vergrößert. Die Rinnen **57** können entsprechend einen Öffnungswinkel aufweisen, welcher größer als die Neigung **32** der Seitenflächen **43** des Stegs **24** ist. Die Öffnungsweite **58** liegt im Bereich zwischen 0,3 mm 0,6 mm. Die Tiefe **50** ist wenigstens gleich der Öffnungsweite **58.**

Die Seitenflächen **31** des Stegs **24** können innnerhalb des Aussparung **27** steiler, d.h. mit einer geringeren Neigung gegenüber der vertikalen Richtung **28,** ausgebildet sein, als außerhalb der Aussparung **27.** Der Querschnitt der Rinnen **57** kann einen näherungsweise rechteckförmigen Querschnitt aufweisen. Die Öffnungsweite **58** liegt im Bereich zwischen 0,3 mm und 0,6 mm. Die Tiefe **50** ist wenigstens gleich der Öffnungsweite **58.**

Die hohle Spindel **16** wird beispielsweise aus einem rohrförmigen Rohling hergestellt. Der rohrförmige Rohling kann kalt auf das gewünschte Innenprofil aufgeweitet werden. Anschließend werden die Innen- und Außenflächen spanend bearbeitet. Zudem werden die Langlöcher **20** für die Klinken **19** und die Aussparung **27** für den Einsatz **25** spanend, z.B. mit einem Fräskopf, ausgebildet. Lagerabschnitte können auf einen Solldurchmesser getrimmt und poliert werden.

Der Stahl des rohrförmigen Rohlings ist vorzugsweise ein niedriglegierter Stahl, z.B. 16MnCr5. Ein Kohlenstoffgehalt ist geringer als 0,4 Gew.-% vorzugsweise größer als 0,1 Gew.-%. Der Stahl ist niedriglegiert; die gesamte Beimischung von Legierungselementen ist geringer als 5 Gew.-%. Chrom kann hierbei den höchsten Anteil aufweisen, z.B. zwischen 1,0 und 2,2 Gew.-%. Der Stahl kann auch unlegiert sein. Der Kohlenstoffgehalt ist dabei ebenfalls geringer als 0,4 Gew.-%.

Der Einsatz **25** wird vorzugsweise ohne spanende Bearbeitung hergestellt. Der Einsatz **25** wird beispielsweise aus einem stählernen Rohling geschmiedet. Die Formgebung erfolgt beispielsweise durch ein Gesenk, in welches der Rohling eingelegt wird. Das Gesenk kann beispielsweise mehrteilig ausgebildet sein und hat die komplementäre Form zu dem Einsatz **25,** d.h. dem Steg **24** mit dem Sockel **26.** Der Rohling wird bei einer Temperatur zwischen 950 Celsius und 1150 Celsius geschmiedet. Dabei wird die AC3-Temperatur des Stahls überschritten, wodurch sich Austenit ausbildet. Nach der Formgebung kühlt der Einsatz **25,** vorzugsweise an Luft, auf Raumtemperatur ab. Der Einsatz **25** kann alternativ mittels eines Feingussverfahrens hergestellt werden.

Der Rohling für den Einsatz **25** ist ein Werkzeugstahl, z.B. X155CrVMo12-1. Der Kohlenstoffgehalt ist größer als 0,8 Gew.-%, vorzugsweise geringer als 2,2 Gew.-%. Der Rohling ist hoch legiert, der Anteil der gesamten Legierungselemente ist größer als 7 Gew.-%.

Der Einsatz **25** wird in die Aussparung **27** der hohlen Spindel **16** gelegt. Ein Lotmittel, vorzugsweise ein kupferhaltiges Lot, wird zwischen den Seitenwänden des Sockels **26** und den Innenflächen **47** der Aussparung **27** eingebracht. Der Einsatz **25** wird, z.B. in einem Lötofen, vorzugsweise bei einer Temperatur im Bereich von 1030 Celsius und 1070 Celsius an der hohlen Spindel **16** angelötet. Der mittels der Rinnen **57** ausgebildete Luftspalt zwischen dem Einsatz **25** und der Spindel **16** unterbindet ein Kriechen des flüssigen Lotmittels bis zu der Führungsfläche **51** des Aufnahmeraums **17.** Der Lötvorgang dauert zwischen 20 Minuten und 60 Minuten. Während des Lötens werden die Stähle der hohlen Spindel **16** und des Einsatzes **25** über ihre Rekristallisationstemperatur erhitzt. Der Werkzeugstahl verliert dabei an Härte. Nach dem Löten kühlt der Verbund aus hohler Spindel **16** und Einsatz **25,** vorzugsweise an Luft oder in einer anderen Gasatmosphäre, ab.

Der Verbund wird in einem unmittelbar nachfolgenden Schritt wärmebehandelt. Der Verbund wird auf eine Temperatur zwischen 800 Celsius und 950 Celsius erhitzt. Die Temperatur kann in zwei oder mehr Schritten angehoben werden, um thermomechanische Spannungen in dem Verbund zu minimieren. Der Verbund wird für 30 Minuten bis 2 Stunden bei der Temperatur gehalten. Die Temperatur liegt deutlich unterhalb einer Temperatur, welche für das Härten des Werkzeugstahls geeignet ist. Bei dem beispielhaften Werkzeugstahl X155CrVMo12-1 wird diese mit 1160 Celsius bis 1190 Celsius angegeben. Auch ist diese Temperatur atypisch für die dreimalig wiederholten Wärmebehandlungen bei Werkzeugstahl, welche maximal bei einer Temperatur zwischen 400 Celsius und 600 Celsius erfolgen, um die typische Härte und Belastbarkeit eines Werkzeugstahls zu erhalten.

Die Wärmebehandlung erfolgt in einer kohlenstoffhaltigen Atmosphäre, z.B. in einem Gasaufkohlungsofen. Der Kohlenstoffpegel wird durch Beimengen von z.B. Methanol und Propan erhöht. Eine C-Pegelregelung hält den Kohlenstoffpegel während der Wärmebehandlung vorzugsweise konstant. Der Kohlenstoffpegel ist derart gewählt, dass die hohle Spindel 16 aufgekohlt wird. Der C-Pegel kann für den gewählten Stahl Tabellen oder Simulationen entnommen werden, oder in wenigen Versuchen ermittelt werden. Eine Messung des C-Pegels kann in bekannter Weise indirekt über den Partialdruck von Sauerstoff bestimmt werden. Der C-Pegel wird ferner derart eingestellt, dass der Werkzeugstahl des Einsatzes **25** nicht aufgekohlt wird. Beispielsweise liegt der C-Pegel zwischen 0,7 und 0,75. Der Kohlenstoff kann in dem Einsatz **25** abgesenkt oder beibehalten werden.

Die Wärmebehandlung wird durch rasches Abschrecken beendet, beispielsweise in Öl. Der Verbund wird gehärtet. Zweckmäßigerweise folgt auf die Wärmebehandlung ein einmaliges Anlassen bei einer niedrigen Temperatur zwischen 180 Celsius und 210 Celsius, um innere Spannungen abzubauen.

Bei einer Ausgestaltung kann dem Abschrecken des Verbundes auf Raumtemperatur ein Abkühlen auf -60 Celsius bis -120 Celsius folgen. Das Tiefkühlen kann ein Härten des Verbundes begünstigen. Das einmalige Anlassen folgt auf das Tiefkühlen.

## Patentansprüche

1. Werkzeughalter (2) für eine drehende und meißelnde Handwerkzeugmaschine (1) mit einer hohlen Spindel (16), die koaxial zu einer Arbeitsachse (10) einen Aufnahmeraum (17) zum Aufnehmen eines Werkzeugs (4) umgibt und der in radialer Richtung (28) wenigstens eine Aussparung (27) aufweist,
einem Einsatz (25), der längs einer radialen Richtung (28) in die Aussparung (27) eingesetzt ist und der einen in der radialen Richtung (28) in den Aufnahmeraum (17) vorstehenden Steg (24) aufweist, und wobei
der Einsatz (25) einen Sockel (26) mit längs der Arbeitsachse (10) verlaufenden Seitenflächen (43) aufweist, die mittels eines Lots an Innenflächen (47) der Aussparung (27) anliegend befestigt sind,
**gekennzeichnet durch** eine Rinne (57), die innerhalb der Aussparung (27) angeordnet, längs der Arbeitsachse (10) verlaufend, in den Aufnahmeraum (17) geöffnet und durch den Einsatz (25) und eine Innenfläche (56) der Aussparung (27) begrenzt ist.

2. Werkzeughalter (2) nach Anspruch 1, **dadurch gekennzeichnet, dass** der Steg (24) gegenüber der vertikalen Richtung (28) geneigte Seitenflächen (31) aufweist, welche teilweise in die Aussparung (27) hineinragen und innerhalb der Aussparung (27) durch die Rinne (57) von der Spindel (16) beabstandet sind.

3. Werkzeughalter (2) nach Anspruch 2, **dadurch gekennzeichnet, dass** der in den Aufnahmeraum (17) ragende Teil der Seitenflächen (31) eine Höhe (55) aufweist, welche zwischen 50 % und 80 % der Gesamthöhe des Stegs (24) beträgt.

4. Werkzeughalter (2) nach einem der vorhergehenden Ansprüche, **dadurch gekennzeichnet, dass** die Rinne (57) eine Öffnungsweite (58) von wenigstens 0,3 mm aufweist.

5. Werkzeughalter (2) nach einem der vorhergehenden Ansprüche, **dadurch gekennzeichnet, dass** eine Länge der Rinnen (57) einer Länge des Stegs (24) entspricht.

6. Werkzeughalter (2) nach einem der vorhergehenden Ansprüche, **dadurch gekennzeichnet, dass** der Sockel (26) durch die Rinne (57) von dem Aufnahmeraum (17) beabstandet ist.

7. Handwerkzeugmaschine (1) mit:
einem Werkzeughalter (2) nach einem der vorhergehenden Ansprüche zum Haltern eines Werkzeuges (4) auf der Arbeitsachse (10),
einem Motor (5),
einem pneumatischen Schlagwerk (6), das einen von dem Motor (5) längs der Arbeitsachse (10) zwangsgetriebenen Erreger (14), einen längs der Arbeitsachse (10) beweglichen Schläger (12) und eine zwischen dem Erreger (14) und dem Schläger (12) angeordnete Luftfeder (13) zum Ankoppeln einer Bewegung des Erregers (14) an den Schläger (12) aufweist.

## Claims

1. Tool holder (2) for a hand-held rotating and chiselling power tool (1), comprising a hollow spindle (16) surrounding a receiving space (17) for receiving a tool (4) coaxially with a working axis (10) and having at least one recess (27) in the radial direction (28) and
an insert (25) inserted into the recess (27) in a radial direction (28) and having a web (24) projecting into the receiving space (17) in the radial direction (28), wherein the insert (25) has a base (26) with lateral surfaces (43) extending along the working axis (10) and fastened against inner surfaces (47) of the recess (27) by means of a solder,
**characterised by** a groove (57) arranged within the recess (27), extending along the working axis (10), opening into the receiving space (17) and delimited by the insert (25) and an inner surface (56) of the recess (27).

2. Tool holder (2) according to claim 1, **characterised in that** the web (24) has lateral surfaces (31) inclined relative to the vertical direction (28), projecting partially into the recess (27) and spaced from the spindle (16) within the recess (27) by the groove (57).

3. Tool holder (2) according to claim 2, **characterised in that** the part of the lateral surfaces (31) projecting into the receiving space (17) has a height (55) amounting to between 50 % and 80 % of the total height of the web (24).

4. Tool holder (2) according to one of the preceding claims, **characterised in that** the groove (57) has an opening width (58) of at least 0.3 mm.

5. Tool holder (2) according to one of the preceding claims, **characterised in that** the length of the grooves (57) corresponds to the length of the web (24).

6. Tool holder (2) according to one of the preceding claims, **characterised in that** the base (26) is spaced from the receiving space (17) by the groove (57).

7. Hand-held power tool (1), comprising:
a tool holder (2) according to one of the preceding claims for supporting a tool (4) on the working axis (10),
a motor (5) and
a pneumatic striking mechanism (6) having an exciter (14) forcibly driven along the working axis (10) by the motor (5), a striker (12) movable along the working axis (10) and an air spring (13) arranged between the exciter (14) and the striker (12) for coupling the movement of the exciter (14) to the striker (12).

## Revendications

1. Porte-outil (2) pour une machine-outil manuelle rotative à buriner (1) comportant un arbre creux (16) qui entoure, coaxialement à un axe de travail (10), un espace de réception (17) destiné à recevoir un outil (4) et qui comporte au moins un évidement (27) dans une direction radiale (28),
un insert (25) inséré dans l'évidement (27) le long d'une direction radiale (28) et comportant une nervure (24) faisant saillie dans l'espace de réception (17) dans la direction radiale (28), et dans lequel
l'insert (25) comporte une emboîture (26) avec des faces latérales (43) s'étendant le long de l'axe de travail (10), lesquelles faces latérales sont fixées contre des faces intérieures (47) de l'évidement (27) au moyen d'une soudure,
**caractérisé par** un canal (57) agencé à l'intérieur de l'évidement (27), s'étendant le long de l'axe de travail (10), débouchant dans l'espace de réception (17) et limité par l'insert (25) et une face intérieure (56) de l'évidement (27).

2. Porte-outil (2) selon la revendication 1, **caractérisé en ce que** la nervure (24) comporte des faces latérales (31) inclinées par rapport à la direction verticale (28), lesquelles faces latérales font partiellement saillie dans l'évidement (27) et sont séparées de l'arbre (16) à l'intérieur de l'évidement (27) par le canal (57).

3. Porte-outil (2) selon la revendication 2, **caractérisé en ce que** la partie des faces latérales (31) faisant saillie dans l'espace de réception (17) a une hauteur (55) comprise entre 50 % et 80 % de la hauteur totale de la nervure (24).

4. Porte-outil (2) selon l'une des revendications précédentes, **caractérisé en ce que** le canal (57) a une largeur d'ouverture (58) d'au moins 0,3 mm.

5. Porte-outil (2) selon l'une des revendications précédentes, **caractérisé en ce qu'**une longueur des canaux (57) correspond à une longueur de la nervure (24).

6. Porte-outil (2) selon l'une des revendications précédentes, **caractérisé en ce que** l'emboîture (26) est séparée de l'espace de réception (17) par le canal (57) .

7. Machine-outil manuelle (1) comportant :
un porte-outil (2) selon l'une des revendications précédentes pour maintenir un outil (4) sur l'axe de travail (10),
un moteur (5),
un mécanisme de percussion pneumatique (6) comportant un piston excitateur (14) entraîné de manière forcée par le moteur (5) le long de l'axe de travail (10), un percuteur (12) mobile le long de l'axe de travail (10) et un ressort pneumatique (13) agencé entre le piston excitateur (14) et le percuteur (12) pour coupler un mouvement du piston excitateur (14) au percuteur (12).
